# FASCICULE DE BREVET EUROPEEN

(11) **EP 0 583 524 B1**
(45) Date de publication et mention de la délivrance du brevet: **21.04.1999**
(21) Numéro de dépôt: 92402267.6
(22) Date de dépôt: 20.08.1992
(51) Int. Cl.: A61H 33/00, E04H 4/00

(54) **Bac démontable de goulotte de débordement**
Demontierbare Wanne mit Überlaufrinne
Dismontable bath tub with an overflow gutter

(43) Date de publication de la demande: 23.02.1994
(73) Titulaire: SOCIETE SOMETHY S.A, F-34130 Montpellier-Mauguio (FR)
(72) Inventeur: Winckler, Patrick, F-34690 Fabregues (FR)
(74) Mandataire: Ravina, Bernard

(56) Documents cités:
- EP-A- 0 108 272
- WO-A-88/06049
- DE-A- 1 559 124
- FR-A- 2 389 372
- US-A- 4 283 804

## Description

La présente invention a pour objet un bac démontable à goulotte de débordement du type utilisable en hydrothérapie.

Les bacs connus tels que, par exemple, les piscines de rééducation fonctionnelle sont réalisés en une seule pièce par des techniques connues de moulage.

Ce mode de réalisation monobloc génère des contraintes de fabrication, nécessite d'un moule et/ou d'une presse et également au niveau de l'utilisation. La fabrication monobloc standardise les dimensions. Elle pose des problèmes de stockage, ainsi que des problèmes d'implantation du bac sur le site d'utilisation.

Le brevet FR 2 389 372 décrit une piscine médicale en polyester armé et renforcé réalisée à partir d'éléments modulaires assemblés par boulonnage qui ne comporte pas de goulotte de débordement.
Ce brevet ne concerne que la modularité de la construction.

Le brevet EP 0 108 272 décrit un bac avec une goulotte qui n'est pas en plusieurs parties ou modules mais monobloc.

Le but de l'invention est de réaliser un bac du type mentionné plus haut, avec goulotte de débordement intégrée et qui soit conçu en plusieurs parties à assembler.

Cela facilite la réalisation puisque il n'est pas nécessaire d'avoir recours à des moyens de moulage important. Cela réduit l'encombrement du stockage. Cela permet également de réaliser des équipements de ce type sur mesure.

De tels équipements étant démontables peuvent être transférés de place facilement même dans des locaux dont les accès sont réduits et de faibles dimensions.

Un autre avantage de l'invention est de pouvoir intégrer à volonté des éléments transparents.

A cet effet, le bac démontable à goulotte de débordement selon l'invention, se caractérise essentiellement en ce qu'il est constitué de panneaux assemblés entre eux constituant les côtés et le fond d'une enceinte.
L'enceinte est chapeautée par une goulotte périphérique, elle-même en un ou plusieurs éléments assemblés entre eux et aux panneaux de l'enceinte, les dits panneaux étant constitués de plaques, chacune de ces plaques recevant sur le dos de la face utile une couche de stratification qui déborde pour constituer des lèvres de liaison servant à la fixation des panneaux entre eux et à celle de la goulotte périphérique.

Selon une autre caractéristique de l'invention, les panneaux sont dotés de lèvres parallèles orthogonales orientées extérieurement au plan utile de chaque panneau, et à leurs rives latérales et verticales de lèvres divergentes entre elles et sécantes au plan utile du panneau suivant une valeur angulaire de 45° qui peut être différent de 45° en fonction des configurations à obtenir.

Suivant une autre caractéristique de l'invention, certains panneaux verticaux sont dotés de lèvres verticales orientées, les panneaux adjacents étant plats avec débordement de la couche de stratification dans le plan de la plaque et venant au montage se plaquer contre les lèvres des panneaux.

D'autres avantages et caractéristiques de l'invention apparaîtront à la lecture de la description ci-après d'une forme de réalisation de l'invention donnée à titre d'exemple non limitatif et illustrée par les dessins joints dans lesquels :
- la figure 1 est une représentation schématique et sommaire de la disposition des panneaux,
- la figure 2 est une vue d'un mode de réalisation du bac selon l'invention,
- la figure 3 est une vue de coupe schématique d'un côté d'un bac selon l'invention,
- la figure 4 est une vue d'un détail d'assemblage des éléments constituant le bac selon l'invention.
La figure 1 représente de manière sommaire et schématique les différents panneaux présentés l'un à l'autre dans le sens de leur assemblage en vue de réaliser l'enceinte constituant le bac selon l'invention.

Dans l'exemple de réalisation décrit et illustré, le bac est en forme de parallélépipède, mais il va de soi qu'il peut être de toute autre forme adaptée polygonale, par exemple, à six ou à huit côtés, telle que souhaitée par l'utilisateur.

On distingue à la figure 1 le panneau 1 constituant le fond du bac et les panneaux 2 et 3 constituant les côtés du bac.
En fait, la figure 1 représente plus précisément les plaques constituant les panneaux.

Une des idées directrices de l'invention est d'obtenir une enceinte définissant un bac avec goulotte de débordement 4 (figure 2) sans avoir recours à la technique connue de thermoformage ou de moulage.

A cet effet, l'élément de base est une plaque 5 (figure 3) de matière plastique dont les dimensions définissent le plan utile 5' qui va être une des composantes de l'enceinte et ce sans transformation de la plaque mais au contraire en utilisant celle-ci telle que découpée.

Les plaques reçoivent au dos de la face utile, externe à l'enceinte une couche 6 de stratification qui renforce la plaque. Cette couche 6 de stratification est constituée d'un mélange de fibres, de tissus de verre et de résine polyester. Chaque plaque constituant chacun des panneaux est dotée à chacune de ses rives de zones de liaison n'intervenant pas dans la délimitation de l'enceinte mais intervenant dans la liaison des panneaux par apposition contre une zone de liaison identique et/ou correspondante des panneaux adjacents latéraux ou inférieurs.

Ces zones de liaison son réalisées par débordement de la couche 6 de stratification d'une certaine valeur sur les rives de la plaque afin de réaliser des lèvres d'assemblage.

La figure 3 illustre différents modes de réalisation et de montage par une vue en coupe. Cette vue représente le panneau 1 constituant le fond dont le dos de la plaque 1' de base est doté d'une couche de stratification 6 qui déborde en 6' d'une certaine valeur. Est représenté également un panneau vertical adjacent constitué d'une plaque 5 dont le dos de la face utile 5' est couverte d'une stratification 6 qui déborde de ses rives en 6' pour constituer les lèvres de liaison.

Dans l'exemple de la figure 3 qui est une vue en coupe sont représentées seulement les lèvres inférieure et supérieure horizontale qu'assurent respectivement la liaison avec la margelle à goulotte de débordement 4 et le fond 1, mais il va de soi que les rives verticales de chaque panneau vertical sont également dotées de lèvres de liaison s'apposant avec en intercalaire une pièce d'étanchéîté sur des lèvres correspondantes des panneaux adjacents.

Dans l'exemple de réalisation de l'invention représentée aux dessins annexés, le bac est en forme de parallélépipède rectangle.
Pour cette raison, les lèvres de liaison verticales 6'' entre les panneaux verticaux adjacents et hortogonaux entre eux sont comme représentées à la figure 4 inclinées à 45°.
De ce fait, les lèvres verticales de chacun des panneaux sont divergentes entre elles et sécantes au plan utile du panneau suivant un angle de 45° et des lèvres horizontales sont sécantes suivant un angle de 90°.

Il va de soi que toute autre valeur angulaire des lèvres verticales peut être choisie pour obtenir toutes autres configuration.

De même dans un souci de simplification de la réalisation, on peut concevoir que certains panneaux verticaux soient dotés de lèvres verticales orientées suivant un angle adapté et que les panneaux adjacents soient plats, avec débordement dans le plan de la plaque 5 de la couche de stratification.

Dans le cas de la configuration polygonale des figures 1-2, on peut concervoir que les panneaux 2 soient dotés de lèvres verticales à 90° et que les panneaux 3 soient plats et viennent se plaquer contre ces lèvres, l'inverse est évidemment possible.

Comme représenté aux dessins annexés, la liaison des panneaux entre eux est assurée par boulonnage.
Il va de soi qu'elle peut être par tout autre moyen adapté.

Suivant les dimensions et en cas de contraintes importantes, les panneaux constituant le bac selon l'invention peuvent être renforcés par des raidisseurs métalliques noyés dans la stratification.

Le renforcement peut également être amélioré par la pose d'arcs constituant une ceinture périphérique.

Le panneau 1 constituant le fond ou plancher du bac selon l'invention est réalisé de la même manière, soit d'une pièce soit en plusieurs éléments avec lèvres de liaison par débordement de la couche de stratification de la plaque de base en matière plastique.

On peut également concevoir que le plancher soit constitué à partir d'une ou de plusieurs plaques de bois naturel ou composite assemblées entre elles et stratifiées par un mélange de fibres de tissus de verre et de résine polyester.

Un revêtement étanche choisi suivant les spécificités recherchées viendra recouvrir la plaque ou l'ensemble de plaques constituant le plancher.
Le revêtement peut être un liner, un tissu de polychlorure de vinyl ou un tissu enduit à cet effet.

Le même principe de construction à partir de plaques de bois avec couche de stratification et lèvres de liaison ou cornières de liaison en matériau synthétique ou métal et revêtement d'étanchéîté du type décrit plus haut peut égale ment être utilisé pour la réalisation des panneaux verticaux du bac.

On peut également concevoir que les panneaux latéraux soient directement fixés au plancher du local, qui constituera le fond du bac, après que celui-ci ait reçu un traitement de surface adaptée et d'étanchéîté.
Ce peut être également le cas d'utilisation de parois ou murs de local en remplacement de panneaux latéraux.
De préférence, le plancher du bac sera isolé.

A cet effet, est réalisée une dalle 7 par assemblage de plaques isolantes (figure 3). Ces plaques peuvent être en tous matériaux à capacité isolante.
Un avantage de cette dalle est qu'elle surélève le panneau du fond et permet la mise en place des boutons d'assemblage des lèvres inférieures des panneaux latéraux et des lèvres du plancher.

L'invention permet une grande souplesse au niveau de la conception, de l'adaptation et de la mise en place du bac selon l'invention.
Selon l'invention, il est également possible de réaliser des bacs avec un ou plusieurs panneaux latéraux transparents.
De tels panneaux transparents peuvent selon l'invention être réalisés de la manière suivante :
un cadre métallique, par exemple en inox de qualité marine reprend le contour d'un panneau latéral opaque avec lèvres de liaison.

Dans le cadre, un ou plusieurs logements recevront une plaque transparente qui peut être une vitre multi-couche ou son équivalent en matière synthétique.
Les plaques transparentes sont maintenues par des contreplaqués de bridage avec étancheîté par joint silicone.

Les lèvres hautes et basses forment un angle de 90°. Les lèvres verticales de côté forment un angle de 45° ou diffèrent de 45° pour permettre des géométries différentes.

L'ensemble du bac selon l'invention est réalisé avec interposition de pièces ou joints d'étancheîté entre chacun de ses éléments, panneaux latéraux, plancher et goulotte de débordement 4.
La goulotte 4 de débordement peut avoir plusieurs fonctions. Elle peut être utilisée comme dans les piscines pour la filtration de l'eau.
Elle peut être utilisée pour la séparation de corps de densités différentes (eaux, huiles, produits laitiers) ou pour le traitement de l'eau par exemple par tamisage par plaques perforées posées dans la goulotte, par Brome ou chlore contenu dans des réceptacles intégrés à la goulotte, par émission de rayons ultra-violets diffusés par tubes ou bruleurs intégrés à la goulotte, par émission d'ozone ou d'air ionisé émis par des générateurs intégrés à la goulotte, etc...

La goulotte peut également être utilisée pour la préparation d'infusion, de décoctions ou produits similaires ; des réceptacles adaptés aux substances contenues pourront se loger dans la goulotte. Le fluide contenu dans l'équipement pourra ainsi traverser les diverses substances et s'en imprégner sans se charger de particules indésirables.

La goulotte peut également servir au nettoyage d'éléments devant s'effectuer en milieu liquide.
La goulotte peut également exercer une fonction de maintien d'un niveau constant particulièrement utile pour des traitements par flottaison ou immersion nécessitant un tel niveau constant.

La goulotte et la margelle qui l'entoure et qui chapeaute les panneaux en constituant le bac selon l'invention, peut être réalisée de toutes manières et selon tous procédés et techniques et en tous matériaux.
Cette goulotte peut être périmétrique ou localisée sur une partie seulement du pourtour du bac.

Elle peut être dotée d'ajutages permettant la récupération des fluides en vue de leur traitement.
Dans l'exemple de réalisation de l'invention représentée à la figure 3, on voit que la goulotte est réalisée par pliage en "U" ouvert vers le haut d'une feuille avec rebord 8 interne en "L" servant d'appui à une grille et qu'elle est complètée du côté extérieur par un "U" ouvert vers le bas dont l'aile interne à un pliage 10 en "L" servant également d'appui à la grille.
La goulotte est boulonnée sur l'aile 6' du panneau vertical. Le bac ainsi réalisé peut recevoir des parois d'habillage extérieures si besoin.

## Revendications

1. Bac démontable à goulotte de débordement, le dit bac étant constitué de panneaux (1) assemblés entre eux, constituant les côtés (2), (3) et le fond (1) d'une enceinte, caractérisé en ce que :
ladite enceinte est chapeautée par une goulotte périphérique, elle-même en un ou plusieurs éléments assemblés entre eux et aux panneaux de l'enceinte, les dits panneaux étant constitués de plaques (5), chacune de ces plaques recevant sur le dos de la face utile une couche (6) de stratification (6) qui déborde pour constituer des lèvres de liaison (6') servant à la fixation des panneaux entre eux et à celle de la goulotte périphérique.

2. Bac démontable selon la revendication 1 caractérisé en ce que les lèvres (6') sont orientées extérieurement à la face utile du panneau.

3. Bac démontable selon la revendication 1 caractérisé en ce que les panneaux sont dotés de lèvres (6') parallèles orthogonales au plan utile de chaque panneau.

4. Bac démontable selon la revendication 1 caractérisé en ce que les panneaux sont dotés de lèvres (6') divergentes entre elles et sécantes au plan utile des panneaux suivant une valeur angulaire de 45°.

5. Bac démontable selon les revendications 3 et 4 caractérisé en ce que les panneaux au nombre de quatre sont dotés à leurs rives horizontales supérieures et inférieures de lèvres parallèles (6') orthogonales au plan utile du panneau et à leurs rives latérales et verticales de lèvres divergentes entre elles et sécantes au plan utile du panneau suivant une valeur angulaire de 45°.

6. Bac démontable selon la revendication 1 caractérisé en ce que la valeur angulaire entre le plan utile du panneau et les lèvres de rives peut être différent de 45° en fonction des configurations à obtenir.

7. Bac démontable suivant la revendication 1 caractérisé en ce que certains panneaux verticaux (2) sont dotés des lèvres verticales (6') orientées et que les panneaux adjacents (3) sont plats avec débordement de la couche (6) de stratification dans le plan de la plaque (5) et viennent au montage se plaquer contre les lèvres (6') des panneaux (2).

## Claims

1. Sectional tank with overflow trough, said tank being constituted by panels (1) joined together, constituting the sides (2), (3) and the bottom (1) of an enclosure, characterised in that:
said enclosure is topped by a peripheral trough, itself made of one or more members joined to each other and to the panels of the enclosure, said panels being constituted by plates (5), each of these plates receiving on the back of the useable face a lamination (6) layer (6), which projects so as to constitute connecting lips (6') serving to fasten the panels to each other and to fasten the peripheral trough.

2. Sectional tank according to Claim 1 characterised in that the lips (6') are oriented outside the useable face of the panel.

3. Sectional tank according to Claim 1 characterised in that the panels are given parallel lips (6') orthogonal to the useable plane of each panel.

4. Sectional tank according to Claim 1 characterised in that the panels are given lips (6') diverging from each other and secant to the useable plane of the panels with an angular value of 45°.

5. Sectional tank according to Claims 3 and 4 characterised in that the panels, numbering four, are given, at their upper and lower horizontal edges, parallel lips (6') orthogonal to the useable plane of the panel and, at their lateral and vertical edges, lips diverging from one another and secant to the useable plane of the panel with an angular value of 45°.

6. Sectional tank according to Claim 1 characterised in that the angular value between the useable plane of the panel and the edge lips can be different from 45° depending on the configurations to be obtained.

7. Sectional tank according to Claim 1 characterised in that some vertical panels (2) are given oriented vertical lips (6') and that the adjacent panels (3) are flat, with the lamination layer (6) projecting in the plane of the plate (5) and, on assembly, are flattened against the lips (6') of the panels (2).

## Patentansprüche

1. Demontierbare Wanne mit Überlaufrinne, wobei die Wanne aus aneinander befestigten Tafeln (1) gebildet ist, die die Seiten (2), (3) und den Boden (1) einer Einfassung bilden, **dadurch gekennzeichnet, daß** die Einfassung einen Aufsatz in Form einer Umfangsrinne aufweist, die selbst aus einem oder mehreren aneinander und an den Flächen der Einfassung befestigten Teilen besteht, wobei die Tafeln aus Platten (5) bestehen, von denen jede auf der Rückseite der Nutzfläche eine Verstärkungsschicht (6) aufnimmt, die übersteht, um Verbindungslippen (6') zur Befestigung der Tafeln aneinander und an der Umfangsrinne zu bilden.

2. Demontierbare Wanne nach Anspruch 1, **dadurch gekennzeichnet, daß** die Lippen (6') außen zur Nutzfläche der Tafel gerichtet sind.

3. Demontierbare Wanne nach Anspruch 1, **dadurch gekennzeichnet, daß** die Tafeln parallele Lippen (6') aufweisen, die zur Nutzfläche jeder Tafel senkrecht stehen.

4. Demontierbare Wanne nach Anspruch 1, **dadurch gekennzeichnet, daß** die Tafeln voneinander divergierende Lippen (6') aufweisen, die zur Nutzfläche der Tafeln in einem Winkel von 45° stehen.

5. Demontierbare Wanne nach den Ansprüchen 3 und 4, **dadurch gekennzeichnet, daß** die vier Tafeln an ihren oberen und unteren horizontalen Kanten parallele Lippen (6') aufweisen, die zur Nutzfläche der Tafel senkrecht sind und an ihren seitlichen und vertikalen Kanten voneinander divergierende Lippen aufweisen, die zur Nutzfläche in einem Winkel von 45° stehen.

6. Demontierbare Wanne nach Anspruch 1, **dadurch gekennzeichnet, daß** der Winkel zwischen der Nutzfläche der Tafel und den Seitenlippen je nach gewünschter zu erhaltender Wannenform von 45° verschieden sein kann.

7. Demontierbare Wanne nach Anspruch 1, **dadurch gekennzeichnet, daß** einige vertikale Tafeln (2) mit vertikalen ausgerichteten Lippen (6') ausgestattet sind und daß die benachbarten Tafeln (3) flach sind, mit in die Ebene der Platte (5) überstehender Schicht (6), und bei der Montage gegen die Lippen (6') der Tafeln (2) andrücken.
